# EUROPÄISCHE PATENTSCHRIFT

(11) **EP 4 377 935 B1**
(45) Veröffentlichungstag und Bekanntmachung des Hinweises auf die Patenterteilung: **08.10.2025**
(21) Anmeldenummer: 22734609.5
(22) Anmeldetag: 22.06.2022
(51) Int. Cl.: G08G 1/01, G08G 1/052, G08G 1/0967

(54) **VERFAHREN ZUR ÜBERPRÜFUNG EINER VORGEGEBENEN GESCHWINDIGKEITSBEGRENZUNG FÜR FAHRZEUGE AUF EINER FAHRBAHN UND VERFAHREN ZUR UNTERSTÜTZUNG EINES FAHRERS**
METHOD FOR CHECKING A SPECIFIED SPEED LIMIT FOR VEHICLES ON A ROADWAY AND METHOD FOR ASSISTING A DRIVER
PROCÉDÉ DE CONTRÔLE D'UNE LIMITE DE VITESSE SPÉCIFIÉE POUR VÉHICULES SUR UNE CHAUSSÉE ET PROCÉDÉ D'AIDE AU CONDUCTEUR

(30) Priorität: 27.07.2021 DE 102021003870
(43) Veröffentlichungstag der Anmeldung: 05.06.2024
(73) Patentinhaber: Mercedes-Benz Group AG, 70372 Stuttgart (DE)
(72) Erfinder: KÄFER, Eugen, 71272 Renningen (DE)
(74) Vertreter: Novagraaf Group
(86) Internationale Anmeldenummer: PCT/EP2022/067015
(87) Internationale Veröffentlichungsnummer: WO 2023/006303

(56) Entgegenhaltungen:
- DE-A1- 102010 061 829
- DE-A1- 102019 003 963
- DE-A1- 102019 203 543
- US-A1- 2012 059 574
- US-A1- 2014 195 068

## Beschreibung

Die Erfindung betrifft ein Verfahren zur Überprüfung einer vorgegebenen Geschwindigkeitsbegrenzung für Fahrzeuge auf einer Fahrbahn und ein Verfahren zur Unterstützung eines Fahrers eines Fahrzeuges.

Aus der DE 10 2019 203 543 A1 ist ein Verfahren zur Bewertung eines Unfallrisikos für ein Fahrzeug bekannt, wobei bei der Ermittlung des Unfallrisikos eine aktuelle Fahrgeschwindigkeit des Fahrzeugs mit einer zulässigen Höchstgeschwindigkeit ins Verhältnis gesetzt wird. Dabei wird davon ausgegangen, dass eine Überschreitung der zulässigen Höchstgeschwindigkeit zu einer Erhöhung des Unfallrisikos führt.

Aus der US 2012/059 574 A1 ist ein Verfahren zur Verbesserung des Verkehrsflusses auf einem Streckenabschnitt bekannt, bei dem vorgesehen ist, dass eine fahrzeugexterne Steuereinheit eine mittlerer Fahrgeschwindigkeit von auf dem Streckenabschnitt fahrenden Fahrzeugen ermittelt und an die Fahrzeuge eine Empfehlung zur Erhöhung ihrer Fahrgeschwindigkeit ausgibt, wenn die mittlere Fahrgeschwindigkeit wesentlich geringer als eine für den Streckenabschnitt vorgegebene Geschwindigkeitsbegrenzung ist.

Aus der DE 10 2010 061 829 A1 ist ein Verfahren zur Vermeidung einer seitlichen Kollision eines Fahrzeugs mit einem anderen Fahrzeug bekannt, bei dem die Fahrtrichtung des Fahrzeugs durch Einzelradbremsung kontrolliert geändert wird.

Aus der US 2014/195 068 A1 ist ein Verkehrszeichensystem bekannt, das anhand von empfangenen Parametern eines Fahrzeugs und empfangenen Umgebungsbedingungen eine Geschwindigkeit ermittelt, mit der das Fahrzeug fahren sollte, und die ermittelte Geschwindigkeit an das Fahrzeug ausgibt.

Aus der DE 10 2019 003 963 A1 ist ein Verfahren zur Bestimmung einer Fahrstrategie für ein Fahrzeug bekannt, bei dem basierend auf einer aktuellen Fahrzeugposition, auf in einer digitalen Karte gespeicherten Daten und auf ermittelten Fahrzuständen des Fahrzeugs verbrauchsoptimierte Stelleingriffe für einen Antriebsstrang des Fahrzeugs erzeugt werden.

Die DE 10 2020 003 073.4 beschreibt ein Verfahren und eine Vorrichtung zum automatisierten Fahrbetrieb eines Fahrzeuges. Das Verfahren sieht vor, dass bei einer dem Fahrzeug vorausliegenden Kurve eine aufgrund der Kurve erwartete Sichtweitenbeschränkung zumindest einer in Fahrtrichtung des Fahrzeuges gerichteten Erfassungseinheit einer Umgebungssensorik ermittelt wird und dann, wenn ermittelt wird, dass eine Sichtweite der zumindest einen Erfassungseinheit einen vorgegebenen Schwellwert unterschreitet, automatisch ein Spurwechsel des Fahrzeuges auf eine kurvenäußere Fahrspur durchgeführt wird, sofern eine kurvenäußere Fahrspur vorhanden ist, wobei vorzugsweise kein Rechtsfahrgebot besteht.

Des Weiteren offenbart die DE 10 2015 223 176 A1 ein Fahrerassistenzsystem für ein Fahrzeug mit Umgebungssensoren, die eine Umgebung des Fahrzeuges sensorisch erfassen, und mit einer Datenverarbeitungseinheit, die Sensordaten der Umgebungssensoren zur Erkennung von Hindernissen in der Fahrzeugumgebung auswertet. Zudem ist ein Verfahren zur Ermittlung von Verdeckungsbereichen in der Fahrzeugumgebung offenbart. Das Verfahren sieht vor, dass die Sensordaten, die von den Umgebungssensoren erzeugt werden, zur Erkennung von Hindernissen in der Fahrzeugumgebung des Fahrzeuges ausgewertet werden. Zudem werden in Abhängigkeit der erkannten Hindernisse Verdeckungsbereiche, die von den erkannten Hindernissen verdeckt werden und einen Sichtbereich von optischen Umgebungssensoren des Fahrzeuges einschränken, berechnet.

Der Erfindung liegt die Aufgabe zugrunde, ein Verfahren zur Überprüfung einer vorgegebenen Geschwindigkeitsbegrenzung für Fahrzeuge auf einer Fahrbahn und ein Verfahren zur Unterstützung eines Fahrers eines Fahrzeuges anzugeben.

Die Aufgabe wird erfindungsgemäß durch ein Verfahren zur Überprüfung, welches die in Anspruch 1 angegebenen Merkmale, und durch ein Verfahren zur Unterstützung, welches die in Anspruch 6 angegebenen Merkmale aufweist, gelöst.

Vorteilhafte Ausgestaltungen der Erfindung sind Gegenstand der Unteransprüche.

Ein Verfahren zur Überprüfung einer vorgegebenen Geschwindigkeitsbegrenzung für Fahrzeuge auf einer Fahrbahn sieht vor, dass eine situationsabhängig geeignete Fahrgeschwindigkeit zum Befahren eines Streckenabschnittes der Fahrbahn durch Bildung eines statistischen Mittelwerts von auf dem Streckenabschnitt erfassten Fahrgeschwindigkeiten einer Vielzahl der Fahrzeuge ermittelt wird. Erfindungsgemäß wird dann, wenn es sich um einen Streckenabschnitt der Fahrbahn mit Gegenverkehr handelt und eine Breite der Fahrbahn einen vorgegebenen Wert unterschreitet und wenn die geeignete Fahrgeschwindigkeit die vorgegebene Geschwindigkeitsbegrenzung unterschreitet, die vorgegebene Geschwindigkeitsbegrenzung als unangemessen bewertet und wenn ermittelt wird, dass die vorgegebene Geschwindigkeitsbegrenzung unangemessen ist, wird die in der digitalen Karte hinterlegte Geschwindigkeitsbegrenzung durch die geeignete Fahrgeschwindigkeit ersetzt.

Durch Anwendung des Verfahrens kann ein Streckenabschnitt ermittelt werden, dessen vorgegebene Geschwindigkeitsbegrenzung unangemessen ist. Befährt ein Fahrzeug diesen Streckenabschnitt mit einer Fahrgeschwindigkeit, die der vorgegebenen Geschwindigkeitsbegrenzung entspricht, wodurch ein vergleichsweise hohes Potential für ein Auftreten einer kritischen Situation, insbesondere Fahrsituation, für das Fahrzeug und gegebenenfalls weitere Verkehrsteilnehmer in unmittelbarer Umgebung des Fahrzeuges besteht, dann wird dieser Streckenabschnitt durch Anwendung des Verfahrens ermittelt. Mit anderen Worten: Durch Anwendung des Verfahrens kann ein Streckenabschnitt mit relativ hohem Gefahrenpotential identifiziert werden, da die vorgegebene Geschwindigkeitsbegrenzung einer überhöhten Fahrgeschwindigkeit entspricht und der Streckenabschnitt somit ein verhältnismäßig hohes Unfallpotential birgt, sofern ein Fahrzeug den Streckenabschnitt mit einer der vorgegebenen Geschwindigkeitsbegrenzung entsprechenden Fahrgeschwindigkeit befährt.

Durch die Mittelwertbildung in Bezug auf die für den Streckenabschnitt geeignete Fahrgeschwindigkeit ist die Wahrscheinlichkeit, dass eine kritische Situation auf dem Fahrbahnabschnitt, insbesondere bei entkommenden Fahrzeugen, auftritt, vergleichsweise gering. Fahren die Fahrzeuge auf dem Streckenabschnitt mit der geeigneten Fahrgeschwindigkeit, so kann eine Sicherheit auf dem Streckenabschnitt erheblich erhöht werden.

Beim Befahren eines solchen Streckenabschnittes der Fahrbahn mit Gegenverkehr, insbesondere wenn eine mittige Fahrspurmarkierung fehlt, und eine Breite der Fahrbahn einen vorgegebenen Wert unterschreitet, besteht insbesondere ein Potential für eine kritische Situation, wenn sich zwei Fahrzeuge entgegenkommen und voreinander ausweichen müssen, wobei eine jeweils außenseitige Fahrbahnmarkierung überfahren wird, um dem jeweils entgegenkommenden Fahrzeug ausweichen zu können.

Durch eine Korrektur der digitalen Karte, beispielsweise eines Navigationssystems, wird die für diesen Streckenabschnitt unangemessene Fahrgeschwindigkeit gar nicht ausgegeben, da diese dann nicht mehr hinterlegt ist.

In einer Weiterbildung des Verfahrens zur Überprüfung einer vorgegebenen Geschwindigkeitsbegrenzung werden zur Beurteilung einer Verkehrssituation auf dem Streckenabschnitt von einer Vielzahl an Fahrzeugen eine Breite der Fahrbahn, insbesondere eine Fahrbahnbreite, Fahrgeschwindigkeiten aneinander vorbeifahrender Fahrzeuge und Positionen der aneinander vorbeifahrenden Fahrzeuge, beispielsweise auch in Bezug auf Fahrbahnmarkierungen ermittelt. Anhand dieser Informationen wird ermittelt, ob die vorgegebene Geschwindigkeitsbegrenzung zum Befahren des Streckenabschnittes unangemessen ist und dadurch ein Gefahrenpotential, insbesondere für sich auf dem Streckenabschnitt entgegenkommende Fahrzeuge, besteht.

Die ermittelte Breite der Fahrbahn, die Fahrgeschwindigkeiten und die Positionen der aneinander vorbeifahrenden Fahrzeuge werden in einer weiteren möglichen Ausführung des Verfahrens zur Überprüfung einer vorgegebenen Geschwindigkeitsbegrenzung als Informationen an eine mit dem jeweiligen Fahrzeug datentechnisch gekoppelte fahrzeugexterne Rechnereinheit übermittelt. Insbesondere werden diese Informationen von Fahrzeugen einer Fahrzeugflotte, beispielsweise eines Fahrzeugherstellers, die die Fahrbahn befahren, an die fahrzeugexterne Rechnereinheit übermittelt. Mittels der Rechnereinheit werden die übermittelten Informationen gespeichert und fortlaufend ausgewertet, um die für die Fahrbahn, d. h. für den Streckenabschnitt, vorgegebene Geschwindigkeitsbegrenzung zu überprüfen.

Zudem sieht das Verfahren zur Überprüfung einer vorgegebenen Geschwindigkeitsbegrenzung vor, dass mittels der Rechnereinheit eine statistische Auswertung der von einer Vielzahl von Fahrzeugen an die Rechnereinheit übermittelten Informationen durchgeführt wird und der Streckenabschnitt mit einer unangemessenen Geschwindigkeitsbegrenzung identifiziert wird, auf welchem eine Vielzahl von Fahrzeugen mit einer Fahrgeschwindigkeit fährt, die die in einer digitalen Karte hinterlegte Geschwindigkeitsbegrenzung um einen vorgegebenen Wert unterschreitet. Anhand der statistischen Auswertung kann vergleichsweise sicher ermittelt werden, dass die vorgegebene Geschwindigkeitsbegrenzung angemessen oder eben nicht angemessen ist, wodurch ein mögliches Gefahrenpotential dieses Streckenabschnittes erkannt werden kann.

Mittels der Rechnereinheit wird ein kausaler Zusammenhang zwischen der Fahrbahn, deren Breite den vorgegebenen Wert unterschreitet, und einer Verringerung der Fahrgeschwindigkeiten einer Vielzahl der Fahrzeuge ermittelt, wodurch festgestellt werden kann, ob die vorgegebene Geschwindigkeitsbegrenzung angemessen ist und ob ein Potential kritischer Situationen auf dem Streckenabschnitt eher selten ist und kein Zusammenhang mit der vorgegebenen Geschwindigkeitsbegrenzung besteht.

Durch die Mittelwertbildung in Bezug auf die für den Streckenabschnitt geeignete Fahrgeschwindigkeit ist die Wahrscheinlichkeit, dass eine kritische Situation auf dem Fahrbahnabschnitt, insbesondere bei entkommenden Fahrzeugen, auftritt, vergleichsweise gering. Fahren die Fahrzeuge auf dem Streckenabschnitt mit der geeigneten Fahrgeschwindigkeit, so kann eine Sicherheit auf dem Streckenabschnitt erheblich erhöht werden.

Wird ermittelt, dass die in der digitalen Karte hinterlegte Geschwindigkeitsbegrenzung unangemessen ist und dadurch ein vergleichsweise hohes Gefahrenpotential für entgegenkommende Fahrzeuge besteht, so wird die digitale Karte, insbesondere die hinterlegte Geschwindigkeitsbegrenzung, durch die geeignete Fahrgeschwindigkeit ersetzt. Durch eine Korrektur der digitalen Karte, beispielsweise eines Navigationssystems, wird die für diesen Streckenabschnitt unangemessene Fahrgeschwindigkeit gar nicht ausgegeben, da diese dann nicht mehr hinterlegt ist.

Weiterhin betrifft die Erfindung ein Verfahren zur Unterstützung eines Fahrers eines Fahrzeuges, wobei eine gemäß dem Verfahren zur Überprüfung einer vorgegebenen Geschwindigkeitsbegrenzung für Fahrzeuge auf einer Fahrbahn ermittelte geeignete Fahrgeschwindigkeit als Geschwindigkeitsempfehlung dem Fahrer des Fahrzeuges beim Befahren der Fahrbahn ausgegeben, insbesondere angezeigt, und/oder einer Steuerung eines Assistenzsystems des Fahrzeuges zugrunde gelegt wird.

Einem Fahrer des jeweiligen Fahrzeuges wird mittels der Geschwindigkeitsempfehlung die zum Befahren des Streckenabschnittes geeignete Fahrgeschwindigkeit angezeigt, welche insbesondere als Orientierungshilfe für den Fahrer dient. Somit hat der Fahrer die Möglichkeit, den Streckenabschnitt mit der geeigneten Fahrgeschwindigkeit zu befahren, so dass seine Sicherheit, aber auch die Sicherheit, insbesondere für ein entgegenkommendes Fahrzeug, erhöht ist.

Alternativ oder zusätzlich wird die ermittelte geeignete Fahrgeschwindigkeit einer Steuerung eines Assistenzsystems zugrunde gelegt, so dass die geeignete Fahrgeschwindigkeit für das Assistenzsystem verbindlich ist und das Fahrzeug den Streckenabschnitt mit der geeigneten Fahrgeschwindigkeit befährt.

Insbesondere wird die geeignete Fahrgeschwindigkeit als Geschwindigkeitsempfehlung in einem Assistenzsystem zum automatisierten Fahrbetrieb oder in einem

Assistenzsystem zur geschwindigkeitsabhängigen Abstandsregelung des jeweiligen Fahrzeuges bei einem Befahren der Fahrbahn zugrunde gelegt. Befährt das Fahrzeug den Streckenabschnitt im automatisierten Fahrbetrieb oder mit aktivierter geschwindigkeitsabhängiger Abstandsregelung, so wird die geeignete Fahrgeschwindigkeit als Setzgeschwindigkeit, d. h. als Sollgeschwindigkeit, vorgegeben. Beispielsweise wird bei aktivierter geschwindigkeitsabhängiger Abstandsregelung eine vom Fahrer eingestellte Fahrgeschwindigkeit aufgrund der Geschwindigkeitsempfehlung ignoriert, es sei denn die eingestellte Fahrgeschwindigkeit entspricht der geeigneten Fahrgeschwindigkeit oder unterschreitet diese.

Ausführungsbeispiele der Erfindung werden im Folgenden anhand von Zeichnungen näher erläutert.

Dabei zeigen:
- Fig. 1: schematisch einen Streckenabschnitt einer Fahrbahn mit zwei entgegenkommenden Fahrzeugen, die mit einer für diesen Streckenabschnitt unangemessenen Fahrgeschwindigkeit entsprechend einer vorgegebenen Geschwindigkeitsbegrenzung fahren und
- Fig. 2: schematisch den Streckenabschnitt der Fahrbahn mit zwei aneinander vorbeifahrenden Fahrzeugen nach einer Korrektur einer vorgegebenen Geschwindigkeitsbegrenzung.

Einander entsprechende Teile sind in allen Figuren mit den gleichen Bezugszeichen versehen.

Figur 1 zeigt einen Streckenabschnitt S einer Fahrbahn F, welche nur seitlich mittels Fahrspurmarkierungen M begrenzt ist und eine mittige Fahrspurmarkierung M fehlt. Auf dem Streckenabschnitt S fahren zwei Fahrzeuge 1, 2, die sich entgegenkommen, wobei die Fahrzeuge 1, 2 den Streckenabschnitt S mit einer Fahrgeschwindigkeit befahren, die im Wesentlichen einer mittels eines Verkehrszeichens 3 vorgegebenen Geschwindigkeitsbegrenzung von 70 km/h entspricht.

Der Streckenabschnitt S, d. h. die Fahrbahn F, weist eine Breite b auf, die einen vorgegebenen Wert unterschreitet, so dass der Streckenabschnitt S als ungewöhnlich schmale Fahrbahn F für einen Zweirichtungsverkehr, also Gegenverkehr, ausgeführt ist.

Gemäß dem in Figur 1 gezeigten Ausführungsbeispiel ist ein Bereich B der Fahrbahn F mit gestrichelter Linie dargestellt. In diesem Bereich B verringern die Fahrbahn F befahrende Fahrzeuge 1, 2 üblicherweise ihre Fahrgeschwindigkeit.

Im Allgemeinen ist bekannt, dass es zahlreiche Einflüsse gibt, aufgrund derer bestimmte Streckenabschnitte S mit einer geringeren Fahrgeschwindigkeit befahren werden, als es eine Krümmung zulässt und/oder eine vorgegebene Geschwindigkeitsbegrenzung erlaubt.

Im Folgenden wird ein Verfahren beschrieben, mittels dessen eine vorgegebene Geschwindigkeitsbegrenzung für Fahrzeuge 1, 2 auf der Fahrbahn F überprüft wird.

Eine solche in den Figuren 1 und 2 gezeigte Fahrbahn F ist insbesondere als Landstraße vorzufinden, wobei aufgrund der geringen Breite b der Fahrbahn F keine mittige Fahrbahnmarkierung M zur Trennung gegenläufiger Fahrspuren vorhanden ist.

Entgegenkommende Fahrzeuge 1, 2 überfahren eine jeweilige äußere Fahrbahnmarkierung M und verlassen die Fahrbahn F somit teilweise, um aneinander vorbeifahren zu können. Dabei verringern die Fahrzeuge 1, 2 ihre momentane Fahrgeschwindigkeit erheblich in Bezug auf die vorgegebene Geschwindigkeitsbegrenzung von beispielsweise 70 km/h.

Bei ortsunkundigen Fahrern und/oder vergleichsweise jungen Fahrern von Fahrzeugen 1, 2, die sich im Wesentlichen an der auf dem Verkehrszeichen 3 abgebildeten, vorgegeben Geschwindigkeitsbegrenzung orientieren, besteht die Gefahr einer Unterschätzung eines Bremsweges, wenn sich zwei Fahrzeuge 1, 2 auf einer solchen Fahrbahn F entgegenkommen und abbremsen müssen, um aneinander vorbeifahren zu können.

Ortskundige Fahrer hingegen wählen üblicherweise einen an die Breite b der Fahrbahn F angepassten Geschwindigkeitsverlauf beim Befahren der Fahrbahn F, welcher kritische Streckenabschnitte S mit entgegenkommenden Fahrzeugen 1, 2 berücksichtigt.

Insbesondere sieht das Verfahren vor, dass die Überprüfung der vorgegebenen Geschwindigkeitsbegrenzung dahingehend erfolgt, dass von Erfahrungen der ortskundigen Fahrer profitiert wird, wobei ein beobachtetes und gelerntes Fahrverhalten in Bezug auf den Streckenabschnitt S den Fahrzeugen 1, 2, die beispielsweise einer Fahrzeugflotte zugehörig sind, als Hinweis oder Geschwindigkeitsempfehlung angeboten wird.

Anhand eines Fahrverhaltens in Bezug auf eine Fahrgeschwindigkeit einer Vielzahl von Fahrzeugen 1, 2 auf einer vergleichsweise schmalen Fahrbahn F, insbesondere deren Breite b einen vorgegebenen Wert unterschreitet, wird eine Kritikalität abgeleitet.

Dazu wird anhand erfasster Signale von Sensoren einer Umgebungssensorik eines Fahrzeuges 1 die Breite b der Fahrbahn F ermittelt, welche eine Breite b für einen Zweirichtungsverkehr wesentlich unterschreitet.

Zudem werden die Fahrgeschwindigkeiten der aneinander vorbeifahrenden Fahrzeuge 1, 2 und Positionen der aneinander vorbeifahrenden Fahrzeuge 1, 2, insbesondere in Bezug auf die Fahrbahnmarkierungen M ermittelt.

Zur Auswertung werden die ermittelte Breite b der Fahrbahn F, die ermittelten Fahrgeschwindigkeiten und die erfassten Positionen der aneinander vorbeifahrenden Fahrzeuge 1, 2 als Informationen an eine nicht näher dargestellte, mit dem Fahrzeug 1 datentechnisch gekoppelte, fahrzeugexterne Rechnereinheit übermittelt.

Ereignisse, wie insbesondere ein Überfahren der Fahrbahnmarkierungen M, wobei das jeweilige Fahrzeug 1, 2 die Fahrbahn F zumindest teilweise verlässt, ist ein Indiz, dass auf dem Streckenabschnitt S besondere Vorsicht geboten ist und die vorgegebene Geschwindigkeitsbegrenzung von beispielsweise 70 km/h für diesen Streckenabschnitt S in beide Fahrtrichtungen unangemessen ist.

Um eine statistisch aussagefähige Stichprobe zu erhalten, erfolgt eine Beobachtung von Fahrzeugen 1, 2, die den Streckenabschnitt S befahren, durch eine Vielzahl von Fahrzeugen 1, 2, die insbesondere ein und derselben Fahrzeugflotte zugehörig sind.

Insbesondere wird auch die ermittelte Breite b der Fahrbahn F als Information an die Rechnereinheit übermittelt, um einen kausalen Zusammenhang zwischen der jeweiligen Verringerung der Fahrgeschwindigkeit der Fahrzeuge 1, 2 und der verhältnismäßig ungewöhnlich schmalen Fahrbahn F zu überprüfen. In der Rechnereinheit, einem sogenannten Backend, wird statistisch, basierend auf einer relativ großen Stichprobe, der kausale Zusammenhang zwischen der schmalen Fahrbahn F, den Fahrzeugen 1, 2, die die Fahrbahn F verlassen, um aneinander vorbeifahren zu können und der damit verbundenen Verringerung der momentanen Fahrgeschwindigkeit auf jedem Streckenabschnitt S ermittelt.

Dabei wird insbesondere mittels der Rechnereinheit eine statistische Auswertung der von einer Vielzahl von Fahrzeugen 1, 2 an die Rechnereinheit übermittelten Informationen durchgeführt und der Streckenabschnitt S mit einer unangemessenen Geschwindigkeitsbegrenzung wird identifiziert, auf welchem eine Vielzahl von Fahrzeugen 1, 2 mit einer Fahrgeschwindigkeit fährt, die die vorgegebene Geschwindigkeitsbegrenzung, die auch in einer digitalen Karte der Fahrzeuge 1, 2 hinterlegt ist, um einen vorgegebenen Wert unterschreitet.

Um den kausalen Zusammenhang herzustellen ist eine Betrachtung der vorgegebenen Geschwindigkeitsbegrenzung und beispielsweise einer zumutbaren Kurvengeschwindigkeit basierend auf einer Kurvenkrümmung erforderlich. Insbesondere wird dabei ermittelt, dass die Fahrer im statistischen Mittel den Streckenabschnitt S erheblich langsamer befahren, als es für einen Streckenverlauf, z. B. einen Kurvenverlauf, und in Bezug auf die vorgegebene Geschwindigkeitsbegrenzung erforderlich ist.

Insbesondere wird eine geeignete Fahrgeschwindigkeit zum Befahren des Streckenabschnittes S durch Bildung eines statistischen Mittelwertes der auf dem Streckenabschnitt erfassten jeweiligen Fahrgeschwindigkeit der Vielzahl der Fahrzeuge 1, 2 bestimmt.

Konnte durch die Größe der Stichprobe und eine signifikante Verringerung der Fahrgeschwindigkeit einer Vielzahl von Fahrzeugen 1, 2 legitimiert werden, dass die vorgegebene Geschwindigkeitsbegrenzung unangemessen ist, dann wird die ermittelte geeignete Fahrgeschwindigkeit zum Befahren des Streckenabschnittes als Geschwindigkeitsempfehlung in der digitalen Karte hinterlegt. Dabei wird die in der digitalen Karte hinterlegte vorgegebene Geschwindigkeitsbegrenzung durch die ermittelte geeignete Fahrgeschwindigkeit korrigiert.

Diese auf der geeigneten Fahrgeschwindigkeit beruhende Geschwindigkeitsempfehlung wird dann zur Unterstützung des Fahrers eines jeweiligen Fahrzeuges 1, 2 als Geschwindigkeitsempfehlung in dem Fahrzeug 1, 2 beim Befahren der Fahrbahn F angezeigt und/oder einer Steuerung eines Assistenzsystems des Fahrzeuges 1, 2, beispielsweise zum automatisierten Fahrbetrieb oder zur geschwindigkeitsabhängigen Abstandsregelung zugrunde gelegt.

Der Fahrer des jeweiligen Fahrzeuges 1, 2 erfährt durch die ermittelte geeignete Fahrgeschwindigkeit zum Befahren des Streckenabschnittes S eine situationsgerechte Geschwindigkeitswahl, insbesondere bei vergleichsweise ungewöhnlich schmalen Fahrbahnen F und kann dadurch sein Vertrauen in das jeweilige Assistenzsystem steigern.

Somit kann der Fahrer des jeweiligen Fahrzeuges 1, 2 bei einer Geschwindigkeitsregelung des Fahrzeuges 1, 2 aufgrund der Geschwindigkeitsempfehlung auch in ihm unbekannten Gegenden mit einer Fahrweise fahren, die ein Potential für kritische Situationen bei zu schnellem Aufeinandertreffen mit einem entgegenkommenden Fahrzeug 1, 2 und einem Ausweichen über eine Fahrbahnmarkierung M hinaus entschärft.

## Patentansprüche

1. Verfahren zur Überprüfung einer vorgegebenen Geschwindigkeitsbegrenzung für Fahrzeuge (1, 2) auf einer Fahrbahn (F), wobei
- eine situationsabhängig geeignete Fahrgeschwindigkeit zum Befahren eines Streckenabschnittes (S) der Fahrbahn (F) durch Bildung eines statistischen Mittelwerts von auf dem Streckenabschnitt (S) erfassten Fahrgeschwindigkeiten einer Vielzahl der Fahrzeuge (1, 2) ermittelt wird,
**dadurch gekennzeichnet, dass**
- dann, wenn es sich um einen Streckenabschnitt (S) der Fahrbahn (F) mit Gegenverkehr handelt und eine Breite (b) der Fahrbahn (F) einen vorgegebenen Wert unterschreitet und wenn die geeignete Fahrgeschwindigkeit die vorgegebene Geschwindigkeitsbegrenzung unterschreitet, die vorgegebene Geschwindigkeitsbegrenzung als unangemessen bewertet wird, und
- wenn ermittelt wird, dass die vorgegebene Geschwindigkeitsbegrenzung unangemessen ist, die in einer digitalen Karte hinterlegte Geschwindigkeitsbegrenzung durch die geeignete Fahrgeschwindigkeit ersetzt wird.

2. Verfahren nach Anspruch 1,
**dadurch gekennzeichnet, dass** zur Beurteilung einer Verkehrssituation auf dem Streckenabschnitt (S) von einer Vielzahl an Fahrzeugen (1, 2) die Breite (b) der Fahrbahn (F), Fahrgeschwindigkeiten aneinander vorbeifahrender Fahrzeuge (1, 2) und Positionen der aneinander vorbeifahrenden Fahrzeuge (1, 2) ermittelt werden.

3. Verfahren nach Anspruch 2,
**dadurch gekennzeichnet, dass** die ermittelte Breite (b) der Fahrbahn (F), die Fahrgeschwindigkeiten und die Positionen der aneinander vorbeifahrenden Fahrzeuge (1, 2) als Informationen an eine mit dem jeweiligen Fahrzeug (1, 2) datentechnisch gekoppelte fahrzeugexterne Rechnereinheit übermittelt werden.

4. Verfahren nach Anspruch 3,
**dadurch gekennzeichnet, dass** mittels der Rechnereinheit eine statistische Auswertung der von einer Vielzahl von Fahrzeugen (1, 2) an die Rechnereinheit übermittelten Informationen durchgeführt wird und der Streckenabschnitt (S) mit einer unangemessenen Geschwindigkeitsbegrenzung identifiziert wird, auf welchem eine Vielzahl von Fahrzeugen (1, 2) mit einer Fahrgeschwindigkeit fährt, die die in einer digitalen Karte hinterlegte Geschwindigkeitsbegrenzung um einen vorgegebenen Wert unterschreitet.

5. Verfahren nach Anspruch 3 oder 4,
**dadurch gekennzeichnet, dass** mittels der Rechnereinheit ein kausaler Zusammenhang zwischen der Fahrbahn (F), deren Breite (b) den vorgegebenen Wert unterschreitet, und einer Verringerung der Fahrgeschwindigkeiten der Vielzahl der Fahrzeuge (1, 2) ermittelt wird.

6. Verfahren zur Unterstützung eines Fahrers eines Fahrzeuges (1, 2), wobei eine gemäß dem Verfahren nach einem der Ansprüche 1 bis 5 ermittelte geeignete Fahrgeschwindigkeit als Geschwindigkeitsempfehlung dem Fahrer des Fahrzeuges (1, 2) beim Befahren der Fahrbahn (F) ausgegeben und/oder einer Steuerung eines Assistenzsystems des Fahrzeuges (1, 2) zugrunde gelegt wird.

7. Verfahren nach Anspruch 6,
**dadurch gekennzeichnet, dass** die geeignete Fahrgeschwindigkeit als Geschwindigkeitsempfehlung in einem Assistenzsystem zum automatisierten Fahrbetrieb oder in einem Assistenzsystem zur geschwindigkeitsabhängigen Abstandsregelung des jeweiligen Fahrzeuges (1, 2) bei einem Befahren der Fahrbahn (F) zugrunde gelegt wird.

## Claims

1. Method for checking a specified speed limit for vehicles (1, 2) on a roadway (F), wherein
- a situation-dependent appropriate driving speed for driving on a section (S) of the roadway (F) is determined by forming a statistical mean value of driving speeds of a plurality of vehicles (1, 2) recorded on the section (S),
**characterized in that,**
- if it is a section (S) of the roadway (F) with oncoming traffic and a width (b) of the roadway (F) falls below a specified value, and if the appropriate driving speed falls below the specified speed limit, the specified speed limit is assessed as inappropriate, and
- if it is determined that the specified speed limit is inappropriate, the speed limit stored in a digital map is replaced by the appropriate driving speed.

2. Method according to claim 1,
**characterized in that,** in order to assess a traffic situation on the section of road (S) of a plurality of vehicles (1, 2), the width (b) of the roadway (F), driving speeds of vehicles (1, 2) passing one another, and positions of the vehicles (1, 2) passing one another are determined.

3. Method according to claim 2,
**characterized in that** the determined width (b) of the roadway (F), the driving speeds, and the positions of the vehicles (1, 2) passing one another are transmitted as information to a computer unit which is outside the vehicle and is data-coupled to the relevant vehicle (1, 2).

4. Method according to claim 3,
**characterized in that,** by means of the computer unit, a statistical evaluation of the information transmitted to the computer unit by a plurality of vehicles (1, 2) is carried out and the section of road (S) having an inappropriate speed limit is identified, on which section a plurality of vehicles (1, 2) are traveling at a speed which falls, by a specified value, below the speed limit stored in a digital map.

5. Method according to claim 3 or 4,
**characterized in that,** by means of the computer unit, a causal relationship is determined between the roadway (F), the width (b) of which falls below the specified value, and a reduction in the driving speeds of the plurality of vehicles (1, 2).

6. Method for assisting a driver of a vehicle (1, 2), wherein an appropriate driving speed determined in accordance with the method according to any of claims 1 to 5 is output as a speed recommendation to the driver of the vehicle (1, 2) when driving on the roadway (F) and/or is used as a basis for controlling an assistance system of the vehicle (1, 2).

7. Method according to claim 6,
**characterized in that** the appropriate driving speed is used as a basis for a speed recommendation in an assistance system for automated driving or in an assistance system for speed-dependent distance control of the relevant vehicle (1, 2) when driving on the roadway (F).

## Revendications

1. Procédé pour la vérification d'une limitation de vitesse prédéfinie pour des véhicules (1, 2) sur une voie de circulation (F), dans lequel
- une vitesse de circulation appropriée en fonction de la situation pour passer sur un tronçon de route (S) de la voie de circulation (F) est déterminée en formant une moyenne statistique de vitesses de circulation d'une pluralité de véhicules (1, 2) détectées sur le tronçon de route (S),
**caractérisé en ce que**
- lorsqu'il s'agit d'un tronçon de route (S) de la voie de circulation (F) à circulation bidirectionnelle et qu'une largeur (b) de la voie de circulation (F) est inférieure à une valeur prédéfinie et lorsque la vitesse de circulation appropriée est inférieure à la limitation de vitesse prédéfinie, la limitation de vitesse prédéfinie est jugée inappropriée, et
- lorsqu'il est déterminé que la limitation de vitesse prédéfinie est inappropriée, la limitation de vitesse enregistrée sur une carte numérique est remplacée par la vitesse de circulation appropriée.

2. Procédé selon la revendication 1,
**caractérisé en ce que,** pour évaluer une situation de trafic sur le tronçon de route (S) d'une pluralité de véhicules (1, 2), la largeur (b) de la voie de circulation (F), des vitesses de circulation de véhicules (1, 2) qui se croisent et des positions des véhicules (1, 2) qui se croisent sont déterminées.

3. Procédé selon la revendication 2,
**caractérisé en ce que** la largeur (b) déterminée de la voie de circulation (F), les vitesses de circulation et les positions des véhicules (1, 2) qui se croisent sont transmises sous forme d'informations à une unité de calcul externe au véhicule (1, 2) respectif et couplée par échange de données à celui-ci.

4. Procédé selon la revendication 3,
**caractérisé en ce qu'**au moyen de l'unité de calcul, une évaluation statistique des informations transmises par une pluralité de véhicules (1, 2) à l'unité de calcul est effectuée et le tronçon de route (S) avec une limitation de vitesse inappropriée est identifié, sur lequel roulent une pluralité de véhicules (1, 2) à une vitesse de circulation qui est inférieure d'une valeur prédéfinie à la limitation de vitesse enregistrée dans une carte numérique.

5. Procédé selon la revendication 3 ou 4,
**caractérisé en ce qu'**une relation de causalité est déterminée au moyen de l'unité de calcul entre la voie de circulation (F) dont la largeur (b) est inférieure à la valeur prédéfinie, et une réduction des vitesses de circulation de la pluralité de véhicules (1, 2) est déterminée.

6. Procédé permettant d'assister un conducteur d'un véhicule (1, 2), dans lequel une vitesse de circulation appropriée déterminée conformément au procédé selon l'une des revendications 1 à 5 est délivrée en sortie comme recommandation de vitesse au conducteur du véhicule (1, 2) lors du passage sur la voie de circulation (F) et/ou sert de base à une commande d'un système d'assistance du véhicule (1, 2).

7. Procédé selon la revendication 6,
**caractérisé en ce que** la vitesse de circulation appropriée est prise comme base de recommandation de vitesse dans un système d'assistance pour la conduite automatisée ou dans un système d'assistance pour la régulation de la distance en fonction de la vitesse du véhicule (1, 2) respectif lors d'un passage sur la voie de circulation (F).
